# FASCICULE DE BREVET EUROPEEN

(11) **EP 1 684 917 B1**
(45) Date de publication et mention de la délivrance du brevet: **03.05.2017**
(21) Numéro de dépôt: 04766227.5
(22) Date de dépôt: 15.07.2004
(51) Int. Cl.: B06B 1/06

(54) **ANTENNE SONAR HF A STRUCTURE COMPOSITE 1-3**
1-3-VERBUNDSTRUKTUR MIT HOCHFREQUENZ-SONARANTENNE
1-3 COMPOSITE STRUCTURE HIGH FREQUENCY SONAR ANTENNA

(30) Priorité: 29.07.2003 FR 0309332
(43) Date de publication de la demande: 02.08.2006
(73) Titulaire: Thales, 92400 Courbevoie (FR)
(72) Inventeur: Ponthus, Sylvie Thales Intellectual Property, F-94117 Arcueil (FR); Roux, Gérard Thales Intellectual Property, F-94117 Arcueil (FR)
(74) Mandataire: Lucas, Laurent Jacques
(86) Numéro de dépôt international: PCT/EP2004/051497
(87) Numéro de publication internationale: WO 2005/014185

(56) Documents cités:
- EP-A- 0 376 567
- EP-A- 1 227 525
- FR-A- 2 722 358
- US-A- 4 572 981
- US-A- 4 801 835
- US-A- 4 963 782
- US-B1- 6 441 538

## Description

La présente invention concerne une structure d'antenne pouvant fonctionnant à haute fréquence, constituée de plots de céramique piézoélectrique regroupés en sous-ensembles formant des capteurs indépendants. Les plots sont noyés dans une matrice de remplissage diélectrique qui confère à l'antenne une bonne tenue mécanique et des propriétés acoustiques avantageuses en terme de découplage. Cette antenne peut notamment être utilisée dans les sonars à haute fréquence, de type sonar de mines.

Pour réaliser une antenne sonar à autre fréquence on peut de manière connue utiliser des céramiques piézoélectriques parallélépipédiques formant des plots régulièrement répartis sur une plaque. La figure 1 présente un tel arrangement. Sur cette figure on peut voir figurer un ensemble de plots 10 de céramique piézoélectrique, montés sur une plaque arrière 11. Ces plots peuvent être regroupés en sous-ensembles encore appelés capteurs. Dans un tel montage tous les plots du capteur sont connectés entre eux par leur face supérieure 12 et mis en contact par leur face arrière avec la plaque 11. Les faces avant et arrière des plots sont métallisées. Le contact peut par exemple être réalisé au moyen du dépôt d'une couche de métallisation sur la face 13 de la plaque arrière 11 en contact avec les plots 10. On obtient ainsi un arrangement tel qu'illustré par la figure 2. L'antenne ainsi réalisée se présente comme un ensemble de plots 10 régulièrement répartis sur la plaque arrière 11 et regroupés en capteurs 20. La face de la plaque arrière 11 en contact avec les plots présente une alternance d'éléments de surfaces métallisées 21 séparées les unes des autres par des bandes non métallisées 22. Chaque surface métallisée est positionnée sous un groupe de plots formant un même capteur, les bandes non métallisées permettant d'isoler électriquement les capteurs les uns des autres.
L'association des différents plots en capteurs permet de réaliser une antenne capable de former plusieurs voies d'émission / réception.
Dans le cas d'une émission acoustique en haute fréquence, typiquement entre 100kHz et quelques MHz, les plots formant l'antenne sont de dimensions réduites. La tenue mécanique de l'antenne constituée par les plots et la plaque arrière est réalisée, de manière connue, en remplissant les espaces entre plots avec un matériau diélectrique rigide encore appelé matrice. On obtient de cette façon une structure communément appelée composite 1-3.
La structure ainsi réalisée est complétée par la mise en place sur les faces supérieures 12 de couches d'adaptation et d'une membrane d'étanchéité. La face avant ainsi réalisée constitue la face de l'antenne en contact avec le milieu de propagation, par exemple le milieu marin. L'utilisation de couches d'adaptation est notamment décrite dans la demande de brevet français 94 08474 déposée par la demanderesse et publiée le 12.01.96 sous le numéro 2 722 358.
La matrice de remplissage utilisée est communément réalisée à base de polyuréthane ou de résine époxyde, ces deux matériaux présentant des avantages et des inconvénients.
Les composites 1-3 à base d'époxyde ont pour avantage de posséder un coefficient hydrostatique dₕ élevé, pouvant atteindre par exemple quelques centaines de picocoulombs par newton. Un tel coefficient hydrostatique permet notamment d'obtenir un coefficient de transformation mécanique électrique Φ élevé. On rappelle que le coefficient Φ a pour expression : $Φ = \frac{{Yd}_{h} S}{I}$ où Y est le module de Young du matériau et S et I les dimensions en surface et épaisseur.

Les composites 1-3 à base d'époxyde présente également l'avantage de ne se dilater que faiblement en fonction des variations de température et de posséder une bonne adhérence sur la céramique ce qui évite l'emploi de préparations spécifiques destinées à assurer l'adhérence de la matrice aux plots.
En revanche, les composites 1-3 à base d'époxyde ont de médiocres propriétés de découplage acoustique et l'utilisation de matrice époxydes induit des phénomènes de diaphonie acoustique entre les capteurs qui réduisent notablement la qualité des voies formées.

Les composites 1-3 à base de polyuréthane ont quant à eux une bonne qualité de découplage acoustique et permettent ainsi un découplage satisfaisant des voies formées. En revanche, le polyuréthane possède un coefficient hydrostatique moindre que celui de l'époxyde, de l'ordre de quelques dizaines de picocoulombs par newton, et donc un coefficient Φ plus faible. En outre, la faible rigidité du polyuréthane ainsi que son comportement en température en font un matériau peu adapté à la réalisation d'une antenne ayant une rigidité satisfaisante et présentant une bonne insensibilité aux variations de température.

Le dispositif selon l'invention a pour but d'obtenir une antenne sonar ayant des propriétés acoustiques satisfaisantes et une bonne tenue mécanique. A cet effet il consiste en une antenne sonar selon la revendication 1 et un procédé de réalisation de cette antenne selon la revendication 4. Cette antenne a pour caractéristique de comporter des éléments intercalaires, de préférence en polyuréthane qui isolent les capteurs les uns des autres et réalisent ainsi un bon découplage entre capteurs. Ces lames peuvent également être réalisées en tout autre matériau capable de réaliser un bon découplage acoustique.
L'antenne selon l'invention présente l'avantage de posséder les caractéristiques d'une antenne à matrice époxyde tout en possédant des caractéristiques de découplage que permet d'obtenir une matrice en polyuréthane. Elle présente également pour avantage d'être aussi simple à réaliser qu'une antenne classique à matrice époxyde.
Le principe de réalisation d'une antenne selon l'invention est décrit dans la suite du document avec le soutien des figures 3 à 5 qui représentent :
- La figure 3, une vue en perspective représentant un élément intercalaire du type de ceux que comporte l'antenne selon l'invention,
- La figure 4, une vue schématique en coupe de l'antenne selon l'invention à trois étapes de sa fabrication,
- La figure 5, une vue similaire à la figure 2 représentant de manière schématique l'aspect de l'antenne selon l'invention en vue de dessus.

Afin de bénéficier des qualités de découplage acoustique offertes par le polyuréthane l'antenne selon l'invention comporte des éléments intercalaires. Ces éléments se présentent comme le montre la figure 3, sous la forme de lames parallélépipédiques 30 en matériau polyuréthane. L'épaisseur des lames est déterminée de façon à obtenir le découplage optimal à la fréquence utilisée, sans altérer les caractéristiques liées à la matrice époxyde. Les lames peuvent par exemple être réalisées par moulage d'une fine plaque dans laquelle les lames intercalaires sont ensuite découpées.

Les lames intercalaires sont intégrées à la structure de l'antenne selon l'invention, lors de sa réalisation. La figure 4 illustre les trois étapes de réalisation de l'antenne.

La figure 4-a illustre la première étape consistant à répandre de la résine époxyde dans les espaces situés entre les plots sur une épaisseur sensiblement égale à 20% de la hauteur des plots. La couche de résine 40 ainsi déversée se répand à la surface de la plaque arrière 11.
La figure 4-b illustre la deuxième étape qui consiste à isoler les capteurs les uns des autres en insérant les lames de polyuréthane 30 dans la résine époxyde non réticulée. Les lames peuvent être par exemple insérées de façon manuelle. Les lames sont positionnées sensiblement en regard des bandes non métallisées 22, représentées sur la figure 2.
La figure 4-c illustre la dernière étape de réalisation. Cette étape consiste à répandre de nouveau de la résine époxyde dans les espaces situés entre les plots de façon à former une couche de résine 41 dont l'épaisseur est sensiblement égale à la hauteur des plots 10. La résine est ensuite durcie par des procédés connus comportant par exemple des opérations de réticulations à température ambiante et de post réticulation à chaud, suivies d'opération de polissage et de métallisation.

On obtient ainsi une antenne selon l'invention dont une représentation schématique en vue de dessus est donnée par la figure 5. Sur cette figure on peut distinguer une structure comportant une plaque arrière 11 et un ensemble de plots en céramique piézoélectrique 10, regroupés électriquement en sous-ensembles définissant des capteurs 21. La surface de la plaque 11 en contact avec les plots présente une alternance d'éléments de surfaces métallisées 21 séparées les unes des autres par des bandes non métallisées 22. La structure de l'antenne comporte également des lames intercalaires 30 qui constituent des séparations entre les différents groupes de plots.
Comme on peut le constater sur la figure 5 la structure de l'antenne selon l'invention offre l'avantage de ne pas présenter de difficulté dans sa réalisation tout en fournissant des performances sensiblement meilleures que celle d'une structure classique telle que celle illustrée par la figure 2. Afin de valider ce type de structure, des mesures ont été réalisées par la déposante sur une antenne d'une surface de 132 mm² (6 mm x 22 mm), de 5 mm d'épaisseur et comportant des plots groupés en cinq capteurs. Ces mesures ont montré qu'une telle antenne selon l'invention comportant des lames intercalaires en polyuréthane de 0.85 mm d'épaisseur, présente une diaphonie entre voies réduite d'environ 15 dB par rapport à une antenne classique, ne comportant notamment pas de lames intercalaires. Cette antenne présente par ailleurs des caractéristiques mécaniques et piézoélectriques similaire.

## Revendications

1. Antenne sonar HF comportant au moins un ensemble de plots (10) en céramique piézoélectrique disposés sur une plaque arrière (11), ces plots étant réunis par groupes pour former des capteurs indépendants, l'espace situé entre les plots étant rempli d'une matrice époxyde, **caractérisée en ce qu'**elle comporte des lames intercalaires (30) intégrées à la matrice, ces lames intercalaires étant réalisées dans un matériau à fort découplage acoustique et réalisant des séparations entre les différents capteurs.

2. Antenne selon la revendication 1, **caractérisée en ce que** les lames intercalaires (30) sont réalisées par découpe dans une même plaque de matériau.

3. Antenne sonar selon l'une des revendications 1 ou 2, **caractérisée en ce que** les lames intercalaires (30) sont réalisées en polyuréthane.

4. Procédé de réalisation d'une antenne selon l'une quelconque des revendications précédentes, **caractérisé en ce qu'**il comporte au moins :
- une étape de fourniture d'un ensemble de plots (10) en céramique piézoélectrique disposé sur une plaque arrière (30), ces plots étant réunis par groupes pour former des capteurs indépendants,
- une première étape de remplissage de l'espace situé entre les plots avec un résine époxyde, sur une épaisseur sensiblement égale à 20% de la hauteur des plots,
- une étape d'insertion des lames intercalaires (30) dans la résine époxyde, les lames étant positionnées de façon à séparer les capteurs les uns des autres,
- une deuxième étape de remplissage de l'espace situé entre les plots avec la résine époxyde, de façon à remplir cet espace sur une épaisseur sensiblement égale à la hauteur des plots.

## Patentansprüche

1. Hochfrequente Sonarantenne, die wenigstens einen Satz von keramischen piezoelektrischen Kontaktstellen (10) umfasst, die auf einer hinteren Platte (11) angeordnet sind, wobei die Kontaktstellen gruppiert sind, um unabhängige Sensoren zu bilden, wobei der Raum zwischen den Kontaktstellen mit einer Epoxidmatrix gefüllt ist, **dadurch gekennzeichnet, dass** sie in die Matrix integrierte zwischengelegte Streifen (30) umfasst, wobei die zwischengelegten Streifen aus einem Material mit starker akustischer Abkopplung gebildet sind und Partitionen zwischen verschiedenen Sensoren erzeugen.

2. Antenne nach Anspruch 1, **dadurch gekennzeichnet, dass** die zwischengelegten Streifen (30) durch Schneiden aus derselben Materialplatte erzeugt werden.

3. Sonarantenne nach Anspruch 1 oder 2, **dadurch gekennzeichnet, dass** die zwischengelegten Streifen (30) aus Polyurethan gefertigt sind.

4. Verfahren zum Erzeugen einer Antenne nach einem der vorherigen Ansprüche, **dadurch gekennzeichnet, dass** es wenigstens Folgendes beinhaltet:
- einen Schritt des Bereitstellens eines Satzes von keramischen piezoelektrischen Kontaktstellen (10), die auf einer hinteren Platte (30) angeordnet sind, wobei diese Kontaktstellen gruppiert sind, um unabhängige Sensoren zu bilden;
- einen ersten Schritt des Ausfüllens des Raums zwischen den Kontaktstellen mit einem Epoxidharz auf eine Dicke, die im Wesentlichen gleich 20 % der Höhe der Kontaktstellen ist;
- einen Schritt des Einführens der zwischengelegten Streifen (30) in das Epoxidharz, wobei die Streifen so positioniert sind, dass sie die Sensoren voneinander trennen;
- einen zweiten Schritt des Ausfüllens des Raums zwischen den Kontaktstellen mit dem Epoxidharz, um diesen Raum bis auf eine Dicke zu füllen, die im Wesentlichen gleich der Höhe der Kontaktstellen ist.

## Claims

1. A high-frequency sonar antenna comprising at least one set of ceramic piezoelectric pads (10) disposed on a rear plate (11), said pads being grouped together to form independent sensors, the space between the pads being filled with an epoxy matrix, **characterised in that** it comprises interposed strips (30) integrated in the matrix, said interposed strips being made of a material having high acoustic decoupling and producing partitions between the various sensors.

2. The antenna according to claim 1, **characterised in that** the interposed strips (30) are produced by cutting from the same plate of material.

3. The sonar antenna according to any one of claims 1 or 2, **characterised in that** the interposed strips (30) are made of polyurethane.

4. A method for producing an antenna according to any one of the preceding claims, **characterised in that** it comprises at least:
- a step of providing a set of ceramic piezoelectric pads (10) disposed on a rear plate (30), said pads being grouped together to form independent sensors;
- a first step of filling the space between the pads with an epoxy resin to a thickness that is substantially equal to 20% of the height of the pads;
- a step of inserting interposed strips (30) in the epoxy resin, the strips being positioned so as to separate the sensors from each other;
- a second step of filling the space between the pads with the epoxy resin so as to fill this space to a thickness that is substantially equal to the height of the pads.
